# EUROPÄISCHE PATENTANMELDUNG

(11) **EP 4 509 328 A1**
(43) Veröffentlichungstag der Anmeldung: **19.02.2025**
(21) Anmeldenummer: 24193933.9
(22) Anmeldetag: 09.08.2024
(51) Int. Cl.: B42D 25/378, B41M 3/14, B42D 25/45

(54) **VERFAHREN ZUR HERSTELLUNG EINES WERTDOKUMENTS UND WERTDOKUMENT**

(30) Priorität: 17.08.2023 DE 102023122098
(71) Anmelder: Giesecke+Devrient Currency Technology GmbH, 81677 München (DE)
(72) Erfinder: MENGEL, Christoph, 81677 München (DE); RENNER, Patrick, 81677 München (DE); LUTZENBERGER, Karin, 81677 München (DE); DEPTA, Georg, 81677 München (DE); TANTSCHER, Alexander, 81677 München (DE); WIEDNER, Bernhard, 81677 München (DE); MURVAI, Geza, 81677 München (DE); LESCH, Harald, 81677 München (DE); SEIDLER, Rudolf, 81677 München (DE)
(74) Vertreter: Patentanwälte Geyer, Fehners & Partner mbB

(57) **Zusammenfassung**

Die Erfindung betrifft Verfahren zur Herstellung eines Wertdokuments, wie einer Banknote, einem Scheck, einer Kredit- oder sonstige Zahlungskarte, einer Ausweiskarte oder dergleichen, wobei ein Substratkörper (2), der eine Vorderseite (3) und eine Rückseite (4) hat, als Bahnelement bereitgestellt wird, ein Folienelement (8) als Bahnelement bereitgestellt wird, und das Folienelement (8) in einem Rollenverfahren gegen die Vorderseite (3) des Substratkörpers (2) gedrückt wird, wobei das Folienelement (8) den Substratkörper (2) teilweise oder vollständig abdeckt und mit dem Substratkörper (2) kaschiert wird. Auf die Vorderseite (3) des Substratkörpers (2) wird eine Digitaldruckschicht (6) mit einer Tinte (10) aufgedruckt wird, und die Digitaldruckschicht (6) wird im Kaschierschritt zwischen dem Substratkörper (2) und dem Folienelement (8) eingebettet.

## Beschreibung

Die Erfindung bezieht sich auf ein Verfahren zur Herstellung eines Wertdokuments, wie einer Banknote, einem Scheck, einer Kredit- oder sonstige Zahlungskarte, einer Ausweiskarte oder dergleichen, wobei ein Substratkörper, der eine Vorder- und eine Rückseite hat, als Bahnelement bereitgestellt wird, ein Folienelement als Bahnelement bereitgestellt wird, und das Folienelement in einem Rollenverfahren gegen die Vorderseite des Substratkörpers gedrückt wird, wobei das Folienelement den Substratkörper teilweise oder vollständig abdeckt und mit dem Substratkörper kaschiert wird.

Ein derartiges Verfahren ist aus der WO 02/18151 A1 bekannt. Dort wird ein Druckbild auf ein Folienelement ("cover sheet") aufgedruckt und anschließend mit einem Substratkörper laminiert.

Bei bekannten Digitaldruckverfahren wird ein Druckbild direkt aus einer Datei in einer Steuereinheit in eine Druckmaschine übertragen. Im Digitaldruckverfahren wird also keine statische Druckform benötigt. Arten der Digitaldruckverfahren sind Elektrofotografie, Laserdruck oder Tintenstrahldruck. Allen Arten ist es gemein, dass das Druckbild mit geringem mechanischem Druck bzw. beispielsweise beim Tintenstrahldruck sogar kontaktlos übertragen wird (non-impact printing).

Bekannt sind insbesondere Digitaldrucklösungen mit folgenden Druckschritten auf einem Druckbogen: ein Laserbelichter schreibt ein Druckbild auf einen Fotobelichtungszylinder, wo zunächst ein elektrostatisches Ladungsbild entsteht. Die elektrisch geladene Flüssigfarbe wird dem Fotobelichtungszylinder über Farbauftragwalzen zugeführt und färbt die belichteten Stellen ein. Das dann sichtbare Druckbild gelangt auf einen Gummituchzylinder und wird vollständig auf den Bedruckstoff, der auf einen Gegendruckzylinder montiert ist, übertragen. Dort trocknet es und verfestigt sich sofort. Nachdem alle Farben aufgebracht sind, steht der Druckbogen zur Weiterverarbeitung bereit. Die Beständigkeit dieses Druckverfahrens ist allerdings für den Wertpapierdruck problematisch.

Ebenfalls bekannt sind Trockentonerverfahren, bei denen ein Flüssigtoner, der aus Kunststoff- (PET-) Partikeln und einem Farbstoff besteht, thermisch fixiert wird. Auch bei diesem Verfahren ist allerdings davon auszugehen, dass die für Banknoten erforderliche Beständigkeit nicht erreicht wird.

Eine immer gestellte Aufgabe ist es, die Fälschungssicherheit eines Wertdokuments zu erhöhen. Dies geschieht in der Praxis vor allem durch komplexe Kombinationen von Druckverfahren. Diese komplexen Druckverfahren erfordern bei der Fertigung auf einem Druckbogen viele separate Arbeitsschritte, was sich nachteilig auf die Wirtschaftlichkeit des Verfahrens auswirkt.

Der Erfindung liegt die Aufgabe zugrunde, ein Verfahren zur Herstellung eines Wertdokuments und ein Wertdokument anzugeben, das die Beständigkeit des Druckbildes verbessert und dabei wirtschaftlich attraktiver ist als bisher bekannte Lösungen.

Die Erfindung ist in den unabhängigen Ansprüchen 1 und 10 definiert. Die abhängigen Ansprüche betreffen bevorzugte Weiterbildungen.

Es ist ein Verfahren zur Herstellung eines Wertdokuments, wie einer Banknote, einem Scheck, einer Kredit- oder sonstige Zahlungskarte, einer Ausweiskarte oder dergleichen vorgesehen. Im Verfahren wird ein Substratkörper, der eine Vorder- und eine Rückseite hat, als Bahnelement bereitgestellt.

Ebenso wird ein Folienelement als Bahnelement bereitgestellt und das Folienelement wird in einem Rollenverfahren gegen die Vorderseite des Substratkörpers gedrückt, wobei das Folienelement den Substratkörper mindestens teilweise abdeckt und mit dem Substratkörper kaschiert wird.

Der Substratkörper ist nicht als Druckbogen gestaltet, sondern als Bahnelement. Der Substratkörper ist also eine Folienbahn, die in einer Maschine als ein einziges Bahnelement über Walzen gezogen wird und dort schrittweise bearbeitet wird - ein Arbeitsschritt folgt dem nächsten auf derselben Folienbahn - die einzelnen Wertdokumente werden erst im letzten Arbeitsschritt von der Folienbahn abgetrennt. Auch das Folienelement ist analog als Bahnelement ausgebildet.

Als Substratkörper können Polymersubstrate, wie beispielsweise PET-Substrate, Papiersubstrate, oder kombinierte Papier- und Polymersubstrate eingesetzt werden. Das Folienelement wird so auf den Substratkörper aufgebracht, dass es den Substratkörper zumindest teilweise abdeckt - das Folienelement kann also vollflächig auf den Substratkörper aufgebracht werden, es kann aber auch so aufgebracht sein, dass es nicht eine gesamte Breite des Substratkörpers abdeckt (beispielsweise als Streifen). Das Folienelement besteht aus PP, PET, PE, LDPE, LLDPE, PA, PC, POPP, PVC, PU, Polyurethanacrylaten, Cellophan, UV-vernetzten Lackschichten (radikalisch vernetzend oder kationisch vernetzend) oder aus natürlichen Bipolymeren. Selbstverständlich kann das Folienelement auch eine Mischung aus einem oder mehreren der vorstehend genannten Polymeren sein. Das Folienelement ist bevorzugt transparent oder transluzent. Das Folienelement weist eine Dicke von 2 µm bis 40 µm auf, bevorzugt von 2 µm bis 12 µm, besonders bevorzugt von 2 µm bis 6 µm.

Vor der Kaschierung des Folienelements mit dem Substratkörper wird eine Digitaldruckschicht mit einer Tinte auf die Vorderseite des Substratkörpers aufgedruckt, sodass die Digitaldruckschicht im anschließenden Kaschierschritt zwischen dem Substratkörper und dem Folienelement eingebettet wird. Die für einen Digitaldruck verwendeten Tinten lassen sich in drei Hauptkategorien unterteilen: Latextinten, Solvent-/Eco-Solvent-Tinten (also lösemittelbasierte oder wasserbasierte Tinten) und UV-härtende Tinten. Besonders bevorzugt werden die eingangs genannten elektrisch geladenen Flüssigfarben verwendet.

Das Folienelement wird im Rollenverfahren in einem Kaschierschritt auf den Substratkörper aufkaschiert. Es kommen sogenannte Folienkaschierungsverfahren in Frage, im Speziellen ein Druckkaschierungsverfahren, ein Spaltkaschierungsverfahren, oder ein Luftkaschierungsverfahren. Bevorzugt kann das Folienelement vor seiner Aufbringung auf den Substratkörper erwärmt werden, beispielsweise mit einem Heißluftgebläse und/oder es kann mit Druckeinwirkung gearbeitet werden - beispielsweise in einem Thermokaschierverfahren; im Thermokaschierverfahren ist kein Klebstoff zur Kaschierung notwendig. Es kann aber auch ein nasser Klebstoff (Nasskaschierverfahren) oder ein trockener Klebstoff (Trockenkaschierverfahren) zur Kaschierung von Substratkörper und Folienelement verwendet werden.

Besonders bevorzugt wird eine weitere Digitaldruckschicht mit der Tinte auf die Rückseite des Substratkörpers aufgedruckt. Dann wird ein weiteres Folienelement als Bahnelement bereitgestellt und im Rollenverfahren gegen die Rückseite des Substratkörpers gedrückt, wobei das weitere Folienelement mit dem Substratkörper kaschiert wird, sodass die weitere Digitaldruckschicht zwischen dem Substratkörper und dem weiteren Folienelement eingebettet wird. Dadurch können beide Seiten des Substratkörpers in einem einzigen durchgängigen Verfahren bedruckt und kaschiert werden - alle Verfahrensschritte schließen auf einer Folienbahn direkt aneinander an.

Das erfindungsgemäße Verfahren betrifft die Herstellung eines Wertdokuments direkt beim Substrathersteller. Im Gegensatz zu bekannten Drucklösungen, bei denen wie eingangs beschrieben ein Druckbogen mittels unterschiedlicher Druckverfahren bedruckt wird, erfolgt die erfindungsgemäße Herstellung des Wertdokuments direkt im Rollenverfahren; d.h. die Digitaldruckschicht wird direkt auf den Substratkörper, welcher als Bahnelement ausgebildet ist - also eine Rollenware darstellt - aufgedruckt. Auch das Folienelement wird im Rollenverfahren als Bahnelement, also als Rollenware bereitgestellt und aufkaschiert. Alle Verfahrensschritte laufen im Rollenverfahren ab, sodass alle Verfahrensschritte in einer einzigen Maschine und in direkt aneinander anschließenden Arbeitsschritten durchgeführt werden können. Dies verringert den Herstellungsaufwand, reduziert damit die Kosten, und macht das Verfahren daher wirtschaftlich attraktiver als bisher bekannte Verfahren.

Die Bedruckung des Substratkörpers mit der Digitaldruckschicht erfolgt durch Digitaldruck, beispielsweise durch Tintenstrahldruck (Ink-Jet) oder Flüssigtoner-Verfahren. Hierbei ist der Einsatz von Standardfarben, aber auch Effektfarben möglich. Als mögliche Effektfarbe kann beispielsweise eine OVI (optically variable ink) -ähnliche Flüssigtonerfarbe verwendet werden. Sie besteht bevorzugt aus einer Trägerflüssigkeit, in der Harzelemente enthalten sind, in welche die Pigmente eingebettet sind und stellt damit eine elektrisch geladene Flüssigfarbe dar.

Die verwendete Digitaldrucktechnik stellt auch vorteilhafte Möglichkeiten einer Individualisierung zur Verfügung, denn der Digitaldruck ermöglicht es jedes einzelne Wertdokument auf der Folienbahn im Rollenverfahren individuell zu gestalten. So kann beispielsweise jedes Wertdokument auf der Folienbahn ein leicht unterschiedliches Raster enthalten, das als digitales Wasserzeichen fungiert- auch 2-D Barcodes sind möglich. Doch auch unterschiedliche Motive sind möglich, selbst die Zifferung könnte bereits im ersten Druckschritt aufgebracht werden. Besonders bevorzugt weist die Digitaldruckschicht eine grafische Kodierung auf, welche bei Beleuchtung mit Strahlung aus dem UV-Bereich luminesziert, und im gesamten sichtbaren Spektralbereich transparent ist.

Nach der Bedruckung im Rollenverfahren wird der Substratkörper mit dem sich darauf befindlichen Folienelement kaschiert. Damit ist die Beständigkeit des Druckbilds deutlich erhöht sowie die Umlaufdauer der Banknote spürbar verlängert. Auch sind empfindliche Merkmale wie thermochrome, photochrome, piezochrome oder magnetochrome Merkmale leichter innerhalb des Verbunds aus Folienelement, Digitaldruckschicht und Substratkörper zu verwirklichen, da die erforderliche Beständigkeit aufgrund der an die Bedruckung anschließende Kaschierung erfüllt wird. So können im Verfahren auch thermochrome, photochrome, piezochrome oder magnetochrome mit der Tinte als Digitaldruckschicht aufgedruckt werden.

Besonders bevorzugt wird das Folienelement nach dem Kaschierschritt im Rollenverfahren verprägt, wobei eine Reliefstruktur an der Vorderseite erzeugt wird, die aber nicht durch eine Farbschicht bewirkt wird, um die Verprägung auf derselben Folienbahn im Rollenverfahren ausführen zu können. Um dennoch die bekannte Haptik von Wertdokumenten zu liefern, wird der kaschierte Substratkörper durch Prägewalzen mit entsprechenden Mikrostrukturen versehen - es wird eine Reliefstruktur an der Vorderseite erzeugt. Bevorzugt kann eine abschließende Mattierung des Folienelements durch diese Verprägung erfolgen, damit kein speckiger Eindruck entsteht und eine sogenannte BPS-Fähigkeit sichergestellt wird (in einem BPS-System wird die die Echtheit und Umlaufbeständigkeit von Wertdokumenten überprüft). Bevorzugt liefert die Verprägung denselben oder einen ähnlichen haptischen (nicht optischen) Eindruck wie der Tiefdruck, der aber gerade nicht ausgeführt wird. Besonders bevorzugt ist die Digitaldruckschicht in einem Rasterdruck aufgebracht. Eine registergenaue Ausrichtung der Verprägung zu den mit der Digitaldruckschicht bedruckten Bereichen ist möglich. Der Schritt der Verprägung kann in derselben Maschine auf derselben Folienbahn im Rollenverfahren ausgeführt werden, wie die zuvor erläuterten Verfahrensschritte, was die Kosten in der Herstellung weiter reduziert und damit die Wirtschaftlichkeit des Verfahrens weiter verbessert.

Bevorzugt wird das Folienelement nach dem Kaschierschritt zumindest teilweise mit einer Farbannahmeschicht bedruckt. Besonders bevorzugt findet auch dieser Druckschritt im Rollenverfahren statt - also auf derselben Folienbahn in derselben Maschine, was wiederum Herstellkosten erspart. Die Farbannahmeschicht kann vollflächig, aber auch nur teilweise auf das Wertdokument aufgebracht werden.

Es ist ebenfalls ein Wertdokument, wie eine Banknote, ein Scheck, eine Kredit- oder sonstige Zahlungskarte, eine Ausweiskarte oder dergleichen, vorgesehen. Das Wertdokument weist einen Substratkörper, der eine Vorder- und eine Rückseite hat, und ein Folienelement, welches den Substratkörper zumindest teilweise abdeckt und in einem Rollenverfahren zumindest gegen die Vorderseite des Substratkörpers kaschiert ist, auf.

Ferner weist das Wertdokument eine Digitaldruckschicht auf, welche mit einer Tinte auf die Vorderseite des Substratkörpers aufgedruckt ist, wobei die Digitaldruckschicht zwischen dem Substratkörper und dem Folienelement eingebettet ist. Es versteht sich, dass das Wertdokument auf dieselben bereits beschriebenen Arten modifiziert werden kann, wie das Verfahren zur Herstellung eines Wertdokuments.

Die folgenden Beispiele von Wertdokumenten können mit dem erfindungsgemäßen Verfahren zur Herstellung eines Wertdokuments hergestellt werden:
In einem ersten Beispiel wird ein sogenanntes Hybrid-Wertdokument erzeugt. Es wird ein Vielfarb-Druck als Digitaldruckschicht auf eine Papierrolle als Substratkörper ausgeführt. Der Vielfarb-Druck weist eine Fluoreszenz, optisch variable Effektpigmente, einen 2-D-Barcode und/oder individuelle Designs auf - die aufgedruckten Elemente können sich von Wertdokument zu Wertdokument auf der Papierrolle unterscheiden. Abschließend erfolgt die Kaschierung und damit der erhöhte und notwendige Schutz der Druckelemente. Dieses Verfahrensbeispiel ermöglicht eine kostengünstige Fertigung mit geringen Rüstzeiten, weniger Materialbedarf und niedrigeren Stundensätzen, sodass dieses Verfahren auch für Kleinauflagen wie beispielsweise Gedenknoten, eine Zifferung, oder eine kostengünstige Nachzifferung bei einer Forderung nach fortlaufender/lückenloser Zifferung geeignet ist. Mindestens eines der dabei genutzten Druckverfahren ist der Digitaldruck - also das Aufdrucken der Digitaldruckschicht (insbesondere wird eine Zifferung aufgebracht). Besonders bevorzugt erzeugt der Digitaldruck das gesamte Druckbild jedes einzelnen Wertdokumentes auf der Papierrolle.

Wird als Beispiel ein Wertdokument aus einem Substratkörper aus Papier mit einer Polymerfolie kaschiert, ist das Bedrucken von Rollenware eine kostengünstige Option sehr umlaufstabile Banknoten zu fertigen (sie weisen z.B. niedrige Umlaufwerte mit geringer Sicherheit auf) und/oder es wird möglich ebenfalls kostengünstig Kleinauflagen zu fertigen, welche sich ggf. für den Banknotendrucker nicht lohnen würden. Die Hybridfolie, also das Wertdokument, kann zusätzlich zumindest teilweise mit einer transparenten/transluzenten Farbannahmeschicht bedruckt sein, z.B. um einen Mattierungseffekt oder ansprechendere Haptik zu erzielen.

In einem zweiten Beispiel wird ein Hybrid- oder Polymer-Wertdokument bereitgestellt. Wie im ersten Beispiel wird ein Vielfarb-Druck als Digitaldruckschicht auf einen rollenförmigen Substratkörper ausgeführt. Der Vielfarb-Druck weist eine Fluoreszenz, optisch variable Effektpigmente, einen 2D-Barcode und/oder individuelle Designs auf. Mindestens eines der genutzten Druckverfahren ist ein Digitaldruck, mit dem insbesondere eine Zifferung aufgebracht wird. Abschließend erfolgt eine Laminierung, bei der das Folienelement auf die Digitaldruckschicht aufgebracht wird und damit einen erhöhten und notwendigen Schutz der Druckelemente gewährleistet. Eine anschließende Verprägung erfolgt über Prägewalzen. Die haptischen Strukturen entstehen somit durch in den Substratkörper geprägte Vertiefungen - und nicht durch eine strukturierte Farbschicht, wie beim Sticktiefdruck, der explizit nicht ausgeführt wird. Diese Verprägung ergänzt eine gut wahrnehmbare Haptik und kann als separates Sicherheitselement genutzt werden. Auch nach der Laminierung des Substratkörpers mit dem Folienelement kann die Vorderseite nochmals bedruckt werden, beispielsweise zumindest teilweise mit einer Farbannahmeschicht.

In einem dritten Beispiel wird ein Polymer-Wertdokument hergestellt. Besonders für Kleinauflagen von Wertdokumenten beispielsweise Banknoten für Inselstaaten ist der Digitaldruck auf Polymerfolien eine sinnvolle Option, insbesondere da eine Farbannahmeschicht im Digitaldruck gleich mit gedruckt wird. Unter Polymerfolien sind hier auch Folienverbunde zu verstehen. In Beispiel 3 ist der Digitaldruck zwischen Folienlagen eingebettet und damit extrem beständig. Es können Mehrschichtverbunde aus unterschiedlichen Polymermaterialen verwendet werden (beispielsweise PET und BOPP); die Folie außen dient ggfs. nur als Schutz. Druckannahmeschichtvorbehandelte Folien können ebenfalls verwendet werden und sind zu angemessenen Preisen verfügbar. Denkbar sind Duplex oder Triplex-Verbunde. Auch ein Patch kann zwischen den Folien integriert werden. Abschließend wird diese bedruckte und kaschierte Rollenware optional verprägt.

Nachfolgend wird die Erfindung anhand von Ausführungsbeispielen unter Bezugnahme auf die beigefügten Zeichnungen, die ebenfalls erfindungswesentliche Merkmale offenbaren, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass alle diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbespiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. In den Figuren zeigen:
- Fig. 1: ein Ablaufdiagramm eines Verfahrens zur Herstellung eines Wertdokuments,
- Fig. 2: ein Wertdokument in der Schnittdarstellung,
- Fig. 3: eine schematische Darstellung einer Effektfarbe.

Fig. 1 zeigt ein Ablaufdiagramm eines Verfahrens zur Herstellung eines Wertdokuments 1. In einem ersten Schritt S1 wird ein Substratkörper 2, der eine Vorderseite 3 und eine Rückseite 4 hat, als Bahnelement bereitgestellt. In einem zweiten Schritt S2 wird auf die Vorderseite 3 des Substratkörpers 2 eine Digitaldruckschicht 6 mit einer Tinte 10 aufgedruckt. In einem dritten Schritt S3, welcher optional auch vor dem zweiten Schritt S2 ablaufen kann, wird ein Folienelement 8 als Bahnelement bereitgestellt. Anschließend wird in einem vierten Schritt S4 das Folienelement 8 gegen die Vorderseite 3 des Substratkörpers 2 gedrückt. Dabei wird das Folienelement 8 mit dem Substratkörper 2 kaschiert, wobei die Digitaldruckschicht 6 zwischen dem Substratkörper 2 und dem Folienelement 8 eingebettet wird. Das Folienelement 8 bedeckt dabei den Substratkörper 2 vollflächig oder nur teilweise, beispielsweise in Form eines Streifens. In einem optionalen fünften Schritt S5 kann das Wertdokument 1 verprägt werden, wobei eine Reliefstruktur an der Vorderseite 3 erzeugt wird. Alternativ kann das Wertdokument 1 im fünften Schritt S5 auch teilweise oder vollflächig mit einer Farbannahmeschicht bedruckt werden. Die Verprägung und das Bedrucken mit der Farbannahmeschicht können auch beide nacheinander auf demselben Wertdokument 1 ausgeführt werden.

Alle Verfahrensschritte S1 bis S5 laufen im Rollenverfahren ab. D.h. der Substratkörper 2 wird beispielsweise von einer Rolle abgerollt und als Bahnelement durch eine Maschine geführt, und hintereinander in den Schritten S1 bis S5 bearbeitet, ohne dass dabei die Maschine umgerüstet werden muss.

Das Rollenverfahren erweist sich damit als besonders wirtschaftlich, denn es wird der Herstellaufwand erheblich reduziert, und das im vierten Schritt S4 als Kaschierung aufgebrachte Folienelement 8 verbessert die Beständigkeit der Digitaldruckschicht 6.

Fig. 2 zeigt ein Wertdokument 1, welches mit dem Verfahren, dessen Ablaufdiagram in Fig. 1 dargestellt ist, hergestellt wurde. Es wurde allerdings auf den fünften Schritt S5 bei der Herstellung verzichtet. Das Wertdokument weist den Substratkörper 2, die Digitalschicht 6 und das Folienelement 8 auf, wobei der Substratkörper 2 eine Vorderseite 3 und eine Rückseite 4 aufweist und die Digitaldruckschicht 6 auf die Vorderseite 3 aufgedruckt ist. Sie ist mit dem Folienelement 8 überzogen und damit vor äußeren Einflüssen geschützt und besonders umlaufbeständig.

Fig. 3 zeigt eine Tinte 10, welche im Digitaldruck, mit dem die Digitaldruckschicht 6 aufgebracht wird, Anwendung findet. Es handelt sich um eine "Electro Ink", also eine elektrisch geladene Flüssigfarbe mit einem Flüssigtoner, welcher elektrisch geladene Teilchen enthält. In einer Trägerflüssigkeit 12 befinden sich Partikel 15 ("ElectroInk particle"), in denen Pigmente 16 von einem Harzelement 14 umgeben sind. Die Partikel 15 weisen Partikelgrößen von 1 µm bis 2 µm auf. Die elektrisch geladene Flüssigfarbe (Tinte 10) wird im Digitaldruck verwendet und ist nicht derart beständig, dass sie für den Banknotendruck geeignet wäre - aufgrund der Kaschierung der Digitaldruckschicht 6 im vierten Schritt S4 wird allerdings die Beständigkeit im Umlauf des Wertdokuments 1 verbessert, sodass auch diese Tinte 10 dem Banknotendruck zugänglich gemacht wird - die Digitaldruckschicht 6 kann sich wegen der Kaschierung mit dem Folienelement 8 im Umlauf nicht mehr vom Wertdokument 1 lösen.

### Bezugszeichenliste

- 1: Wertdokument
- 2: Substratkörper
- 3: Vorderseite
- 4: Rückseite
- 6: Digitaldruckschicht
- 8: Folienelement
- 10: Tinte
- 12: Trägerflüssigkeit
- 14: Harz
- 16: Effektpigment
- S1: erster Schritt
- S2: zweiter Schritt
- S3: dritter Schritt
- S4: vierter Schritt
- S5: fünfter Schritt

## Patentansprüche

1. Verfahren zur Herstellung eines Wertdokuments, wie einer Banknote, einem Scheck, einer Kredit- oder sonstige Zahlungskarte, einer Ausweiskarte oder dergleichen, wobei
- ein Substratkörper (2), der eine Vorderseite (3) und eine Rückseite (4) hat, als Bahnelement bereitgestellt wird,
- ein Folienelement (8) als Bahnelement bereitgestellt wird, und
- das Folienelement (8) in einem Rollenverfahren gegen die Vorderseite (3) des Substratkörpers (2) gedrückt wird, wobei das Folienelement (8) den Substratkörper (2) teilweise oder vollständig abdeckt und mit dem Substratkörper (2) kaschiert wird,
**dadurch gekennzeichnet, dass**
- eine Digitaldruckschicht (6) mit einer Tinte (10) auf die Vorderseite (3) des Substratkörpers (2) aufgedruckt wird, und
- die Digitaldruckschicht (6) im Kaschierschritt zwischen dem Substratkörper (2) und dem Folienelement (8) eingebettet wird.

2. Verfahren nach Anspruch 1, **dadurch gekennzeichnet, dass** das Folienelement (8) nach dem Kaschierschritt in einem Rollenverfahren verprägt wird, wobei eine Reliefstruktur an der Vorderseite erzeugt wird.

3. Verfahren nach einem der obigen Ansprüche, **dadurch gekennzeichnet, dass** das Folienelement (8) eine Dicke von 2 µm bis 40 µm, bevorzugt von 2 µm bis 12 µm, besonders bevorzugt von 2 µm bis 6 µm aufweist.

4. Verfahren nach einem der obigen Ansprüche, **dadurch gekennzeichnet, dass** die Tinte (10) eine UV-härtende Tinte ist, oder die Tinte eine lösemittelbasierte oder wasserbasierte Tinte ist.

5. Verfahren nach einem der obigen Ansprüche, **dadurch gekennzeichnet, dass** die Digitaldruckschicht (6) eine grafische Kodierung aufweist, welche bei Beleuchtung mit Strahlung aus dem UV-Bereich luminesziert, und im gesamten sichtbaren Spektralbereich transparent ist.

6. Verfahren nach einem der obigen Ansprüche, **dadurch gekennzeichnet, dass** zur Kaschierung des Substratkörpers (2) mit dem Folienelement (8) ein Nasskaschierverfahren, ein Trockenkaschierverfahren, oder ein Thermokaschierverfahren angewendet wird.

7. Verfahren nach einem der obigen Ansprüche, **dadurch gekennzeichnet, dass** die Digitaldruckschicht (6) als Rasterdruck aufgebracht ist.

8. Verfahren nach einem der obigen Ansprüche, **dadurch gekennzeichnet, dass** das Folienelement (8) nach dem Kaschierschritt im Rollenverfahren teilweise oder vollständig mit einer Farbannahmeschicht bedruckt wird.

9. Verfahren nach einem der obigen Ansprüche, **dadurch gekennzeichnet, dass** vor dem Kaschierschritt auf die Vorderseite (3) thermochrome, photochrome, piezochrome oder magnetochrome Effektpigmente (16) aufgebracht werden.

10. Wertdokument, wie eine Banknote, ein Scheck, eine Kredit- oder sonstige Zahlungskarte, eine Ausweiskarte oder dergleichen, das aufweist:
- einen Substratkörper (2), der eine Vorderseite (3) und eine Rückseite (4) hat, und
- ein Folienelement (8), welches den Substratkörper (2) teilweise oder vollständig abdeckt und in einem Rollenverfahren gegen die Vorderseite (3) des Substratkörpers (2) kaschiert ist,
**dadurch gekennzeichnet, dass**
- eine Digitaldruckschicht (6) mit einer Tinte (10) auf die Vorderseite (3) des Substratkörpers (2) aufgedruckt ist, und
- die Digitaldruckschicht (6) zwischen dem Substratkörper (2) und dem Folienelement (8) eingebettet ist.
